# EUROPÄISCHE PATENTSCHRIFT

(11) **EP 0 772 674 B1**
(45) Veröffentlichungstag und Bekanntmachung des Hinweises auf die Patenterteilung: **24.06.1998**
(21) Anmeldenummer: 95926892.1
(22) Anmeldetag: 14.07.1995
(51) Int. Cl.: C11D 11/02, C11D 11/04

(54) **VERFAHREN ZUR HERSTELLUNG VON TENSIDGRANULATEN**
PROCESS FOR PREPARING SURFACTANT GRANULATES
PROCEDE DE FABRICATION DE GRANULES DE TENSIOACTIF

(30) Priorität: 25.07.1994 DE 4425968
(43) Veröffentlichungstag der Anmeldung: 14.05.1997
(73) Patentinhaber: Henkel Kommanditgesellschaft auf Aktien, 40191 Düsseldorf (DE)
(72) Erfinder: LÜDER, Thomas, D-40764 Langenfeld (DE); GUTSCHE, Bernhard, D-40724 Hilden (DE); ROEGEL, Gilbert, F-77100 Nanteuil-les-Meaux (FR); WISSENMEYER, Christoph, F-77470 Trilport (FR); SCHMID, Karl-Heinz, D-40822 Mettmann (DE); KISCHKEL, Ditmar, D-40789 Monheim (DE); SYLDATH, Andreas, 40789 Monheim (DE)
(86) Internationale Anmeldenummer: EP9502777
(87) Internationale Veröffentlichungsnummer: WO9603488

(56) Entgegenhaltungen:
- EP-A- 0 319 819
- WO-A-94/05767
- CH-A- 555 888
- DE-A- 2 203 552
- DE-A- 4 304 062
- JP-A- 6 166 898

## Beschreibung

Die Erfindung betrifft ein Verfahren zur Herstellung wasch- und reinigungsaktiver Tensidgranulate mit hohem Schüttgewicht und gutem Löseverhalten in Wasser, wobei die Korngröße der Granulate zumindest derart steuerbar ist, daß staubfreie bzw. zumindest staubarme Granulate entstehen.

Tensidgranulate können beispielsweise durch konventionelle Trocknungstechniken von Tensid-haltigen Lösungen und Pasten, insbesondere im Sprühturm hergestellt werden. So wird beispielsweise in der europäischen Patentanmeldung EP-A-0 319 819 ein Verfahren zur Herstellung von Tensidgranulaten durch eine Sprühtrocknung offenbart, wobei ein Aniontensid in seiner Säureform und eine hochkonzentrierte wäßrige alkalische Komponente getrennt mit einem gasförmigen Medium beaufschlagt, anschließend in stöchiometrischen Mengen zusammengeführt, in einer Mehrstoffdüse neutralisiert und bei einem hohen Treibgasdruck im Trocknungsturm versprüht werden. Die erhaltenen Produkte sind fest oder pastenförmig, wobei feste Produkte zumeist relativ staubig sind, einen verhältnismäßig hohen Wassergehalt und ein geringes Schüttgewicht besitzen.

Eine Alternative zur Sprühtrocknung tensidischer Pasten stellt die Granulierung dar. So beschreibt die europäische Patentanmeldung EP-A-0 430 148 ein Verfahren zu Herstellung von Fettalkoholsulfat-Granulaten, die in kaltem Wasser dispergierbar sind. Dabei wird eine hochkonzentrierte wäßrige Fettalkoholsulfat-Paste, die weniger als 14 Gew.-% Wasser und weniger als 20 Gew.-% weitere Zusätze enthält, bei Temperaturen zwischen 10 und 45 °C so lange mechanisch bearbeitet, bis Granulate entstehen. Auf diese Weise werden zwar Fettalkoholsulfat-Granulate erhalten, die bereits bei Waschtemperaturen zwischen 4 und 30 °C dispergiert werden; die einzubaltende Verfahrenstemperatur und der relativ geringe maximale Wassergehalt der Tensid-Paste stellen jedoch kritische Verfahrensparameter dar. Außerdem ist nicht offenbart, welche Schüttgewichte die nach diesem Verfahren hergestellten Granulate aufweisen.

Aus der europäischen Patentanmeldung EP-A-0 402 112 ist ein Verfahren zur Herstellung von Fettalkoholsulfat- und/oder Alkylbenzolsulfonat-Granulaten bekannt, wobei die Neutralisierung der Aniontenside in Säureform zu einer Paste mit maximal 12 Gew.-% Wasser unter Zugabe von Hilfsstoffen wie Polyethylenglykolen, ethoxylierten Alkoholen oder Alkylphenolen, welche einen Schmelzpunkt oberhalb 48 °C aufweisen, und die Granulierung in einem schnelllaufenden Mischer erfolgen. Wiederum stellt die einzuhaltende Wassermenge einen kritischen Verfahrensparameter dar. Außerdem ist nicht offenbart, welche Schüttgewichte die nach diesem Verfahren erhaltenen Tensidgranulate aufweisen.

Aus der europäischen Patentanmeldung EP-A-0 402 111 ist ein Verfahren zur Herstellung wasch- und reinigungsaktiver Tensidgranulate mit einem Schüttgewicht zwischen 500 und 1200 g/l bekannt, wobei eine Tensid-Zubereitungsform, die als Flüssigkomponente Wasser enthält und zusätzlich organische Polymere und Buildersubstanzen enthalten kann, mit einem feinteiligen Feststoff versetzt und in einem Hochgeschwindigkeitsmischer granuliert wird. Auch hier stellt der Wassergehalt der Tensid-Paste einen kritischen Verfahrensparameter dar. Wenn der Wassergehalt der Tensid-Paste zu hoch ist, wird der Feststoff dispergiert, so daß er nicht mehr als Deagglomerierungsagens wirken kann. Überschreitet der Feststoffgehalt andererseits einen bestimmten Wert, so besitzt die Masse nicht die für die Granulation notwendige Konsistenz.

Die Aufgabe der Erfindung bestand darin, ein Verfahren zu entwickeln, das die Nachteile der obengenannten Verfahren nicht aufweist. Dabei sollten insbesondere staubarme Granulate mit erhöhtem Schüttgewicht hergestellt werden, die trotzdem ein gutes Löseverhalten in Wasser aufweisen.

Gegenstand der Erfindung ist dementsprechend ein Verfahren zur Herstellung von Tensidgranulaten durch Sprühtrocknung, wobei ein Aniontensid oder mehrere Aniontenside in seiner/ihrer Säureform und eine hochkonzentrierte wäßrige alkalische Komponente getrennt mit einem gasförmigen Medium beaufschlagt, zusammengeführt, in einer Mehrstoffdüse neutralisiert und bei einem hohen Treibgasdruck im Trocknungsturm versprüht werden, die Zusammenführung der sauren und alkalischen Komponenten in nahezu stöchiometrischen Mengen erfolgt und die erhaltenen festen, feinteiligen Produkte in einen mechanisch arbeitenden Mischer überführt werden, in welchem die feinen Teilchen zu Granulaten mit einem Schüttgewicht von mindestens 400 g/l agglomeriert werden.

Die erste Verfahrensstufe, die Sprühneutralisation, kann beispielsweise nach der Lehre der europäischen Patentanmeldung EP-A-0 319 819 durchgeführt werden. Es wird an dieser Stelle ausdrücklich auf die Offenbarung in der europäischen Patentanmeldung EP-A-0 319 819 hingewiesen.

Eine bevorzugte Ausführungsform der vorliegenden Erfindung sieht dabei vor, daß die getrennt mit einem gasförmigen Medium beaufschlagten sauren und alkalischen Reaktantenströme über eine einzige Mehrstoffdüse, beispielsweise über eine 2-Stoff-Düse oder eine 3-Stoff-Düse, zusammengeführt und in den Trocknungsraum versprüht werden. Möglich ist es auch, die Zusammenführung der gasbeaufschlagten Reaktantenströme bereits vor der Düse durchzuführen. Dabei ist jedoch zu beachten, daß der Abstand des Ortes der Zusammenführung von der Sprüheinrichtung zwar von den Verfahrensbedingungen und den eingesetzten Stoffsystemen abhängig ist, vorzugsweise aber möglichst klein gehalten wird, um ein Verstopfen der Düse aufgrund zu früh einsetzender Neutralisationsreaktionen zu vermeiden. Deshalb ist die erstgenannte Variante der Zusammenführung der Reaktantenströme in der Düse zu bevorzugen, da in diesem Fall die Neutralisation im wesentlichen Umfang in der Düse bzw. direkt beim Austritt aus der Düse erfolgt. Selbstverständlich ist es auch möglich, daß die zusammengeführten sauren und alkalischen Reaktantenströme über mehrere Mehrstoff-Düsen in den Trocknungsraum versprüht werden. Dies ist insbesondere dann bevorzugt, wenn Produkte aus verschiedenartigen Aniontensiden hergestellt und somit verschiedenartige, zusammengeführte saure und alkalische Reaktantenströme versprüht werden sollen.

In der praktischen Durchführung des Verfahrens der Erfindung werden die Ausgangsstoffe beispielsweise unter Verwendung von Kolbenpumpen nahezu stöchiometrisch dosiert in eine bzw. zwei nicht weiter modifizierte handelsübliche Düse(n) bzw. ein oder zwei Sprührohr(e) eingebracht. Unmittelbar vor der Düse erfolgt das Zumischen des gasförmigen Mediums (Treibgas). Dies bedeutet, daß das Zumischen des gasförmigen Mediums in die Reaktantenströme vor deren Zusammentreffen vor bzw. in der Düse erfolgt. Weitere technische Einzelheiten zur Durchführung des Verfahrens, beispielsweise bezüglich der Steuerung der Reaktionstemperaturen, der Strömungsgeschwindigkeit der Reaktantenströme oder des Drucks, bei dem das Reaktionsgemisch in den Trocknungsraum versprüht wird, können der europäischen Patentanmeldung EP-A-0 319 819 entnommen werden. Im Rahmen dieser Erfindung bedeuten "nahezu stöchiometrische Mengen", daß das Verhältnis der Anzahl saurer Gruppen zu alkalischen Gruppen vorzugsweise im Bereich von 1,1 : 1 bis 0,8 : 1 und insbesondere von 1 : 1 bis 0,9 : 1 liegt.

Als Aniontenside in ihrer Säureform können Carbonsäuren, Schwefelsäurehalbester und Sulfonsäuren, vorzugsweise Fettsäuren, Alkylarylsulfonsäuren, α-Sulfofettsäureester sowie die Schwefelsäurehalbester von gegebenenfalls alkoxylierten, insbesondere ethoxylierten Alkoholen und Fettalkoholen und/oder der Sulfobernsteinsäure eingesetzt werden. Im weitesten Sinne können auch Fettsäureester, insbesondere Fettsäuremethylester, eingesetzt werden, wobei in diesem Fall keine Neutralisationsreaktion, sondern eine Verseifung der Estergruppe durchgeführt wird.

Als Aniontenside in ihrer Säureform eignet sich daher insbesondere entweder ein anionisches Tensid in seiner Säureform oder ein Gemisch aus der Gruppe der anionischen Tenside in ihrer Säureform, gegebenenfalls in Kombination mit nichtionischen, amphoteren und/oder kationischen Tensiden. Bevorzugte Aniontenside in ihrer Säureform sind C₈-C₂₂-Alkylsulfonsäuren, C₉-C₁₃-Alkylbenzolsulfonsäure, meist Dodecylbenzolsulfonsäure genannt, und α-Sulfofettsäuremethylester in ihrer Säureform. Besonders bevorzugte Alkylsulfonsäuren sind die Schwefelsäuremonoester aus primären Alkoholen natürlichen und synthetischen Ursprungs, insbesondere aus Fettalkoholen, z. B. Kokosfettalkoholen, Talgfettalkoholen, Oleylalkoholen, Lauryl-, Myristyl-, Palmityl- oder Stearylalkohol, oder den C₁₀-C₂₀-Oxoalkoholen, und diejenigen sekundärer Alkohole dieser Kettenlänge. Auch die Schwefelsäuremonoester der mit 1 bis 6 Mol Ethylenoxid ethoxylierten Alkohole, wie 2-Methyl-verzweigte C₉-C₁₁-Alkohole mit im Durchschnitt 3,5 Mol Ethylenoxid sind geeignet. Insbesondere werden nach dem erfindungsgemäßen Verfahren Ester von α-Sulfofettsäuren (Estersulfonsäuren), die durch Sulfonierung der Methylester von Fettsäuren pflanzlichen und/oder tierischen Ursprungs mit 10 bis 20 C-Atomen im Fettsäuremolekül, z.B. die α-sulfonierten Methylester der hydrierten Kokos-, Palmkern- oder Talgfettsäuren, sowie die durch die Esterspaltung erhältlichen α-Sulfofettsäuren (Disäuren) eingesetzt. Auch der Einsatz von Mischungen von Mono-Säuren und Di-Säuren mit weiteren Aniontensiden in ihrer Säureform, beispielsweise mit Alkylbenzolsulfonsäuren und/oder Fettalkylsulfonsäuren, ist bevorzugt.

Geeignet sind auch Alkansulfonsäuren, die aus C₁₂-C₁₈-Alkanen durch Sulfochlorierung oder Sulfoxidation erhältlich sind.

Bereits im Schritt der Sprühneutralisation können noch weitere Inhaltsstoffe eingesetzt werden, die sich vorzugsweise aus der Gruppe der Inhaltsstoffe ableiten, die üblicherweise in sprühgetrockneten Wasch- oder Reinigungsmitteln eingesetzt werden. Dabei kommen insbesondere nichtionische Tenside, aber auch Buildersubstanzen wie Phosphate und Zeolithe oder Polycarbonsäuren bzw. deren Salze und polymere Polycarboxylate sowie anorganische Salze wie Carbonate, Bicarbonate, Silikate, Sulfate und Bisulfate in Betracht. Feste Stoffe können dabei beispielsweise in den Sprühtrocknungsraum eingeblasen werden, während für flüssige Bestandteile zusätzlich die Möglichkeit besteht, sie in Kombination mit einem der Reaktantenströme in den Sprühtrocknungsraum einzubringen. Eine weitere Möglichkeit besteht auch darin, zusätzliche aniontensidische und/oder nichtionische, tensidische Pasten zusätzlich zu den Reaktantenströmen in den Sprühtrocknungsraum einzuleiten. In einer bevorzugten Ausführungsform der Erfindung wird deshalb ein Aniontensid in seiner Säureform oder ein Gemisch aus Aniontensiden in ihrer Säureform in Kombination mit anionischen, nichtionischen, amphoteren und/oder kationischen Tensiden eingesetzt.

Als Aniontenside, die insbesondere in Pastenform in das Verfahren eingebracht werden können, eignen sich alle zu den obengenannten Säureformen konkordanten Salze.

Bevorzugt in Kombination mit diesen anionischen Tensiden in Säureform eingesetzte nichtionische Tenside leiten sich von flüssigen alkoxylierten, vorteilhafterweise ethoxylierten, insbesondere primären Alkoholen mit vorzugsweise 9 bis 18 C-Atomen und durchschnittlich 1 bis 40 Mol Ethylenoxid pro Mol Alkohol ab, in denen der Alkoholrest linear oder in 2-Stellung methylverzweigt sein kann, bzw. lineare und methylverzweigte Reste im Gemisch enthalten kann, so wie sie üblicherweise in Oxoalkoholresten vorliegen. Insbesondere sind jedoch lineare Reste aus Alkoholen nativen Ursprungs mit 12 bis 18 C-Atomen bevorzugt, wie z.B. aus Kokos-, Talgfett- oder Oleylalkohol. Die angegebenen Ethoxylierungsgrade stellen statistische Mittelwerte dar, die für ein spezielles Produkt eine ganze oder eine gebrochene Zahl sein können. Auch Alkoholethoxylate mit einer eingeengten Homologenverteilung (narrow range ethoxylates, nre) sind geeignet. Insbesondere sind Alkoholethoxylate bevorzugt, die durchschnittlich 2 bis 8 Ethylenoxidgruppen aufweisen. Zu den bevorzugten ethoxylierten Alkoholen gehören beispielsweise C₉-C₁₁-Oxoalkohol mit 7 E0, C₁₃-C₁₅-Oxoalkohol mit 3 E0, 5 E0 oder 7 E0 und insbesondere C₁₂-C₁₄-Alkohol mit 3 E0 oder 4 E0, C₁₂-C₁₈-Alkohole mit 3 E0, 5 E0 oder 7 E0 und Mischungen aus diesen, wie Mischungen aus C₁₂-C₁₄-Alkohol mit 3 E0 und C₁₂-C₁₈-Alkohol mit 5 E0. Darüber hinaus sind auch Alkohole bevorzugt, die mehr als 10 E0 pro Molekül Alkohol aufweisen, beispielsweise 11 E0, 14 E0, 20 E0, 25 E0, 30 E0 oder auch 40 E0 so wie Talgfettalkohol mit 40 E0. Weiterhin können als nichtionische Tenside Alkylglykoside der allgemeinen Formel R-0-(G)ₓ, in der R einen primären geradkettigen oder in 2-Stellung methylverzweigten aliphatischen Rest mit 8 bis 22, vorzugsweise 12 bis 18 C-Atomen bedeutet, G ein Symbol ist, das für eine Glykose-Einheit mit 5 oder 6 C-Atomen steht, und der Oligomerisierungsgrad x zwischen 1 und 10, vorzugsweise zwischen 1 und 2 liegt und insbesondere deutlich kleiner als 1,4 ist.

Die Neutralisations- bzw. Verseifungsreaktion wird vorzugsweise mit konzentrierten wäßrigen alkalischen Lösungen, beispielsweise Lösungen von Hydroxiden, Carbonaten oder Hypochloriten des Natriums oder Kaliums, insbesondere mit einer konzentrierten wäßrigen Natronlauge und/oder Kalilauge durchgeführt, wobei Konzentrationen um 45 bis 55 Gew.-% besonders bevorzugt sind. Ein weiteres Verdünnen der Reaktantenströme mit Wasser ist nicht erforderlich.

Als gasförmiges Medium (Treibgas) eignen sich insbesondere gegenüber den Ausgangs- und Endstoffen inerte Gase wie Luft oder Stickstoff. Prinzipiell ist hierbei auch Wasserdampf geeignet, insbesondere wenn einer der Reaktantenströme oder die Reaktantenströme vor der Zusammenführung erwärmt werden soll(en).

Im Rahmen dieser Erfindung sollen in dieser ersten Verfahrensstufe nur feste Produkte hergestellt werden. Diese sind relativ staubig, weisen dabei relativ schlechte Fließeigenschaften und insbesondere eine hohe Zeitverfestigung und damit eine niedrige Lagerstabilität auf und besitzen einen verhältnismäßig hohen Wassergehalt von beispielsweise oberhalb von 5 bis 15 Gew.-% sowie ein geringes Schüttgewicht von beispielsweise 200 bis 350 g/l.

Diese festen Produkte können nun in jeden der bekannten mechanisch arbeitenden Mischer bzw. Granulatoren überführt werden, mit deren Hilfe eine Granulierung der Pulver und gleichzeitig eine Nachverdichtung zu Schüttgewichten von mindestens 400 g/l, vorzugsweise von etwa 420 bis 650 g/l erfolgen kann. Derartige Mischer sind beispielsweise Pflugscharmischer oder Ringschichtmischer, wie sie beispielsweise von den Firmen Lödige, Imcatec oder Drais vertrieben werden, aber auch Mischerarten der Firma Schugi (Flexomix^{(R)}) oder Niro (ZigZag-Mischer^{(R)} oder HEC-Granulator^{(R)}). Dabei können sowohl batchweise als auch kontinuierlich arbeitende Mischertypen eingesetzt werden, wobei die kontinuierlich arbeitenden Mischertypen bevorzugt sind.

Bei Vorgabe der chemischen Zusammensetzung und des Wassergehalts des Endproduktes wird diese Granulation bei einer Temperatur durchgeführt, bei der das feste Produkte erweicht und damit formbar ist. Im unteren Temperaturbereich kommt es hierbei zur Bildung von Granulaten mit einer nur leicht erhöhten Schüttdichte; diese nimmt aber bei höheren Temperaturen zu. Bei zu hohen Temperaturen kommt es jedoch zu zu starken Erweichungen der zu granulierenden Mischung und damit zur Verstopfung des Mischers durch pastöse Anbackungen an Wänden und Werkzeugen. Bei einer vorgegebenen chemischen Zusammensetzung verschiebt sich der bevorzugte Temperaturbereich außerdem mit steigendem Wassergehalt nach unten.

Abhängig von den optimalen Granulationsbedingungen kann daher eine Trocknung oder Befeuchtung, Kühlung oder Erwärmung des sprühneutralisierten Produktes vor oder während der Granulierung vorteilhaft sein.

In einer bevorzugten Ausführungsform der Erfindung werden die sprühneutralisierten Pulver vor der Granulierung einer Behandlung in einer Wirbelschicht unterworfen, wobei die Pulver getrocknet und/oder gekühlt werden können. Vorteilhafterweise wird eine Kühlung oder zunächst eine Trocknung und im Anschluß daran eine Kühlung der Produkte vorgenommen, wobei vorzugsweise solche Produkttemperaturen eingestellt werden, die sich in der Granulierung als günstig erwiesen haben, so daß eine direkte Weiterverarbeitung des Produkts ermöglicht wird.

In einer weiteren bevorzugten Ausführungsform der Erfindung werden die im Sprühraum hergestellten pulverförmigen Produkte sogar direkt, also ohne Zwischenlagerung und ohne Behandlung in der Wirbelschicht in dem mechanisch arbeitenden Mischer weiterverarbeitet.

Dabei hat es sich als besonders vorteilhaft herausgestellt, wenn die Granulierung in dem Mischer bei Produkttemperaturen zwischen 30 und 80 °C, vorzugsweise zwischen 40 und 70 °C durchgeführt wird. Dabei ist es zwar möglich, in dieser Verfahrensstufe feste und/oder flüssige Zusatzkomponenten einzuarbeiten, es ist jedoch nicht erforderlich. Es war vor allem überraschend, daß die Granulierung der staubigen Produkte ohne den Zusatz flüssiger Komponeten, die üblicherweise als Granulierflüssigkeit zugesetzt werden müssen, gelingt. Im Gegenteil, es werden ohne den Zusatz flüssiger Komponenten vorteilhafte staubarme Granulate mit steuerbarer Korngröße und hoher Schüttdichte erhalten, welche außerdem auch ein sehr gutes Fließverhalten zeigen, so daß eine Granulierung der sprühgetrockneten Pulver ohne Zusatz von flüssigen Komponenten eine bevorzugte Ausführungsform darstellt.

Ohne sich auf diese Theorie festlegen zu wollen, geht der Anmelder davon aus, daß der relativ hohe Wassergehalt der gesprühten und staubigen Produkte aus der ersten Verfahrensstufe als "Flüssigreserve" dient, wodurch eine Granulierung ermöglicht wird. So bewirkt ausgerechnet der Parameter, der in der ersten Verfahrensstufe zu den mannigfachen Nachteilen der pulverförmigen Produkte führt, daß nach der zweiten Verfahrensstufe besonders vorteilhafte Produkte entstehen.

Falls gewünscht, so können an dieser Stelle natürlich wie in herkömmlichen Granulierungen üblich weitere Zusatzstoffe, auch bei diesen Temperaturen flüssige bis pastöse Zusatzstoffe wie nichtionische Tenside (siehe oben), aber auch Aniontensidpasten (siehe oben) hinzugegeben werden.

Um eine Verschlechterung der Zeitverfestigung der granularen Endprodukte zu verhindern, ist es in vielen Fällen, insbesondere dann, wenn Flüssigkomponenten während der Granulierung zugesetzt werden und der Anteil der zugesetzten Flüssigkomponenten 5 Gew.-% übersteigt, bevorzugt, weitere Feststoffe, vorteilhafterweise übliche Inhaltsstoffe von Wasch- oder Reinigungsmitteln, zuzusetzen. Hier kommen in erster Linie die bereits genannten Buildersubstanzen und anorganischen Salze in Betracht. Besonders bevorzugte Zusatzstoffe sind aber auch Peroxybleichmittel, wie Perborat und Percarbonat, aber auch übliche Vergrauungsinhibitoren und Substanzen, die die Wiederanschmutzung des Gewebes verhindern. Enzyme können ebenfalls in dieser Stufe eingranuliert werden; es ist jedoch bevorzugt, diese in granularer Form dem Endprodukt beizumischen. Wasser und wäßrige Lösungen sind an dieser Stelle weniger bevorzugt: Einmal wird das Wasser - wie oben angegeben - nicht als Granulierflüssigkeit benötigt und zum anderen müßte in den meisten Fällen eine nachfolgende Trocknung angeschlossen werden, welche aber nicht bevorzugt ist. Eine derartige Trocknung der Granulate und somit eine Aufkonzentration der Granulate im Anschluß an die zweite Verfahrensstufe kann aber prinzipiell, beispielsweise in einem sogenannten Langzeitrockner, etwa in einer Wirbelschicht oder einem Vakuumtrockner, durchgeführt werden. Ebenso wie eine Trocknung kommt auch eine Kühlung der Granulate in Frage, wie sie aus dem Stand der Technik bekannt ist. Weiterhin können sich übliche Aufbereitungsschritte wie Siebung und gegebenenfalls Rückführung von Fein- und Grobkornanteilen in den Mischer anschließen.

Insbesondere feinteilige Feststoffe, beispielsweise Zeolithe, insbesondere Zeolith A und/oder Zeolith P, Silikate, Kieselsäuren, Sulfate, Calciumstearate und Mischungen aus diesen, werden vorteilhafterweise zum Ende des Granulationsschrittes zugegeben, um die Lagerstabilität der Granulate zu verbessern.

In einer bevorzugten Ausführungsform der Erfindung werden als feste Zusatzkomponenten auch Seifen, Alkylsulfate und/oder Fettsäureisethionate in der Granulierstufe zugesetzt. Es hat sich gezeigt, daß das Löseverhalten der erfindungsgemäß hergestellten granularen Endprodukte in Wasser, die an sich schon gute Werte aufweisen, durch Zugabe dieser Feststoffe, beispielsweise in Mengen von 0,5 bis 15 Gew.-%, vorzugsweise in Mengen von 1 bis 10 Gew.-%, noch erhöht werden kann.

Die erfindungsgemäß erhaltenen, in Wasser schnell löslichen Produkte sind ein staubarmes Granulat. Die Korngrößen bzw. bestimmte Korngrößenbereiche sind über die Verfahrensparameter der eingesetzten mechanisch arbeitenden Mischer bzw. Granulatoren steuerbar. Es werden dabei vorzugsweise Schüttgewichte zwischen 400 und 600 g/l und Korngrößenbereiche eingestellt, wobei weniger als 5 Gew.-% einen Teilchendurchmesser unterhalb 0,1 mm und mindestens 85 Gew.-% einen Teilchendruchmesser von maximal 1,6 mm aufweisen.

In einer besonders bevorzugten Ausführungsform der Erfindung werden dabei Tensidgranulate mit folgender Zusammensetzung hergestellt, welche mehr als 40 Gew.-%, vorzugsweise 50 bis 95 Gew.-% und insbesondere 80 bis 90 Gew.-% anionische Tenside, vorzugsweise C₈-C₂₂-Alkylsulfate, insbesondere C₁₂-C₁₈-Alkylsulfate, C₁₆-C₁₈-Alkylsulfate oder Schnitte mit höheren Anteilen an C₁₂ und C₁₄ aufweisen.

### Beispiele

In den Beispielen 1 bis 6 wurden analog zur Offenbarung der EP-A-0 319 819 Schwefelsäurehalbester (FAS1 und FAS2) über eine Mehrstoffdüse mit 50 Gew.-%iger Natronlauge sprühneutralisiert. Die erhaltenen sprühneutralisierten Produkte FAS1 und FAS2 besaßen die unten angegebene Zusammensetzung (Tabelle 1). In den Beispielen 2 bis 6 wurden die sprühneutralisierten, relativ staubigen Produkte direkt, also ohne Zwischenlagerung in die unten angegebenen Mischer überführt. In allen Beispielen 2 bis 6 wurden Granulate mit einem Schüttgewicht von mindestens 400 g/l hergestellt, welche ein gutes Löseverhalten in Wasser aufwiesen.

**Tabelle 1:**

| Zusammensetzung der sprühneutralisierten Produkte: | |
|---|---|
| **Beispiele 1, 2, 3** | **Beispiele 4, 5, 6** |
| Rest Fettalkylsulfate FAS 1 | Rest Fettalkylsulfate FAS 2 |
| (C-Kettenschnitt: | (C-Kettenschnitt: |
| 2 Gew.-% C₁₂, C₁₄ | 24 Gew.-% C₁₂, C₁₄ |
| 29 Gew.-% C₁₆ | 23 Gew.-% C₁₆ |
| 69 Gew.-% C₁₈) | 54 Gew.-% C₁₈) |
| 2,0 Gew.-% Natriumsulfat | 2,0 Gew.-% Natriumsulfat |
| 1,5 Gew.-% Natriumhydroxid | 1,5 Gew.-% Natriumhydroxid |
| 5,0 Gew.-% unsulfierter Fettalkohol | 4,0 Gew.-% unsulfierter Fettalkohol |
| Wasser wie in | Wasser wie in |
| Tabelle 2 angegeben | Tabelle 2 angegeben |

**Tabelle 2:**

| Eigenschaften der Produkte 2 bis 6 im Vergleich mit 1 | | | | | | |
|---|---|---|---|---|---|---|
| | Beispiele | | | | | |
| | 1 | 2 | 3 | 4 | 5 | 6 |
| | sprühneutralisiertes Pulver | granulares Endprodukt ex Pflugscharmischer | | | | ex Ringschichtmischer |
| FAS-Typ | FAS1 | FAS1 | FAS1 | FAS2 | FAS2 | FAS2 |
| | | | | | | |
| Schüttgewicht in g/l | 310 | 480 | 520 | 402 | 475 | 405 |
| | | | | | | |
| Korngrößenverteilung: | | | | | | |
| auf 1,6 mm | | 4,2 | 9,2 | 4,3 | 7,3 | 0,5 |
| 0,8 mm | | 8,1 | 13,7 | 8,5 | 9,3 | 8,9 |
| 0,4 mm | | 29,1 | 33,7 | 33,1 | 30,2 | 33,4 |
| 0,2 mm | 8 | 37,6 | 32,8 | 35,9 | 36,8 | 33,6 |
| 0,1 mm | 41,3 | 18,5 | 10,0 | 16,2 | 14,0 | 22,7 |
| darunter | 50,7 | 2,5 | 0,6 | 2,0 | 2,4 | 0,9 |
| | | | | | | |
| Granulationsparameter: | | | | | | |
| Konti | | | | K | K | K |
| Batch | | B | B | | | |
| mittlere Verweilzeit in Minuten | | 1 | 2 | 1,5 | 1,5 | < 0,5 |
| Temperatur in °C | | 60 | 60 | 35 | 46 | 32 |
| | | | | | | |
| Wassergehalt in Gew.-% | 6 | 5 | 5 | 4,5 | 4,5 | 5,5 |
| Auslaufdurchmesser in m* | 3,1 | | 0,4 | | | |

| | | | | | | |
|---|---|---|---|---|---|---|
| *Auslaufdurchmesser radialsymmetrischer Bunker aus Edelstahl nach 24-stündiger Lagerung gemäß Jenike-Schertest (A.W. Jenike, Gravity Flow of Bulk Solids, Bulletin of the University of Utah No. 108, Vol. 52 (No.29), Oktober 1961 und A.W. Jenike, Storage and Flow of Solids, Bulletin of the University of Utah No. 123, Vol. 53 (No.26), November 1964) | | | | | | |

Das Beispiel 1 wurde mit dem FAS 2-Typ wiederholt. Zusammensetzung, Schüttgewicht und Korngrößenverteilung lagen im selben Größenbereich wie bei FAS 1.

Die Beispiele 2 und 3 (Tabelle 2) zeigen die Auswirkungen der Verweilzeit auf die Korngrößenverteilung und das Schüttgewicht.

Die Beispiele 4 und 5 zeigen die Auswirkungen der Granulationstemperatur auf das Schüttgewicht.

Die verbesserten Fließeigenschaften der erfindungsgemäß hergestellte Produkte 2 bis 6 sind an dem Wert des benötigten Auslaufdurchmessers eines Bunkers ablesbar: Für die einwandfreie Weiterverarbeitung eines relativ staubigen, nur sprühneutralisierten Produkts gemäß Beispiel 1 nach Lagerung in einem Bunker müßte dieser einen Auslaufdurchmesser von 3,1 m aufweisen, während für Produkte gemäß einem der Beispiele 2 bis 6 Auslaufdurchmesser von weniger als 1 m ausreichen.

## Patentansprüche

1. Verfahren zur Herstellung von Tensidgranulaten durch Sprühtrocknung, wobei ein Aniontensid oder mehrere Aniontenside in seiner/ihrer Säureform und eine hochkonzentrierte wäßrige alkalische Komponente getrennt mit einem gasförmigen Medium beaufschlagt, zusammengeführt, in einer Mehrstoffdüse neutralisiert und bei einem hohen Treibgasdruck im Trocknungsturm versprüht werden, dadurch gekennzeichnet, daß die Zusammenführung der sauren und alkalischen Komponenten in nahezu stöchiometrischen Mengen erfolgt und die erhaltenen festen, feinteiligen Produkte in einen mechanisch arbeitenden Mischer überführt werden, in welchem die feinen Teilchen zu Granulaten mit einem Schüttgewicht von mindestens 400 g/l agglomeriert werden.

2. Verfahren nach Anspruch 1, dadurch gekennzeichnet, daß das sprühneutralisierte Pulver vor der Granulierung einer Behandlung in einer Wirbelschicht unterworfen wird; wobei die Pulver getrocknet und/oder gekühlt werden können, vorzugsweise gekühlt oder zunächst getrocknet und anschließend gekühlt werden.

3. Verfahren nach Anspruch 1, dadurch gekennzeichnet, daß die im Sprühraum hergestellten pulverförmigen Produkte ohne Zwischenlagerung in dem mechanisch arbeitenden Mischer weiterverarbeitet werden.

4. Verfahren nach einem der Ansprüche 1 bis 3, dadurch gekennzeichnet, daß die Granulierung in dem Mischer bei Produkttemperaturen zwischen 30 und 80 °C, vorzugsweise zwischen 40 und 70 °C durchgeführt wird.

5. Verfahren nach einem der Ansprüche 1 bis 4, dadurch gekennzeichnet, daß die Granulierung der sprühgetrockneten Pulver ohne Zusatz von flüssigen Komponenten erfolgt.

6. Verfahren nach einem der Ansprüche 1 bis 5, dadurch gekennzeichnet, daß die Granulierung der sprühgetrockneten Pulver mit festen Zusatzkomponenten erfolgt.

7. Verfahren nach Anspruch 6, dadurch gekennzeichnet, daß als feste Zusatzkomponenten Seifen, Alkylsulfate und/oder Fettsäureisethionate in der Granulierstufe eingesetzt werden.

8. Verfahren nach einem der Ansprüche 1 bis 7, dadurch gekennzeichnet, daß als Aniontenside in ihrer Säureform Fettsäuren, Alkylarylsulfonsäuren wie C₉-C₁₃-Alkylbenzolsulfonsäure, α-Sulfofettsäureester sowie die Schwefelsäurehalbester von gegebenenfalls alkoxylierten, insbesondere ethoxylierten Alkoholen und Fettalkoholen und/oder der Sulfobernsteinsäure eingesetzt werden.

9. Verfahren nach einem der Ansprüche 1 bis 8, dadurch gekennzeichnet, daß ein Aniontensid in seiner Säureform oder ein Gemisch aus der Gruppe der Aniontenside in ihrer Säureform in Kombination mit anionischen, nichtionischen, amphoteren und/oder kationischen Tensiden eingesetzt wird.

10. Verfahren nach einem der Ansprüche 1 bis 9, dadurch gekennzeichnet, daß bei der Sprühneutralisation das Verhältnis der Anzahl der sauren Gruppen zu den alkalische Gruppen im Bereich von 1,1 : 1 bis 0,8 : 1, vorzugsweise von 1 : 1 bis 0,9 : 1 liegt.

11. Verfahren nach einem der Ansprüche 1 bis 10, dadurch gekennzeichnet, daß Schüttgewichte von 400 bis 600 g/l und Korngrößenbereiche eingestellt werden, wobei weniger als 5 Gew.-% einen Teilchendurchmesser unterhalb 0,1 mm und mindestens 85 Gew.-% einen Teilchendurchmesser von maximal 1,6 mm aufweisen.

12. Verfahren nach einem der Ansprüche 1 bis 11, dadurch gekennzeichnet, daß Tensidgranulate, welche mehr als 40 Gew.-%, vorzugsweise 50 bis 95 Gew.-% und insbesondere 80 bis 90 Gew.-% anionische Tenside, vorzugsweise C₈-C₂₂-Alkylsulfate, insbesondere C₁₂-C₁₈-Alkylsulfate, C₁₆-C₁₈-Alkylsulfate oder Schnitte mit höheren Anteilen an C₁₂ und C₁₄ aufweisen, hergestellt werden.

## Claims

1. A process for the production of surfactant granules by spray drying in which an anionic surfactant or several anionic surfactants in itsltheir acid form and a highly concentrated aqueous alkaline component are separately exposed to a gaseous medium, combined, neutralized in a multicomponent nozzle and sprayed in a drying tower under a high propellent gas pressure, characterized in that the acidic and alkaline components are combined in substantially stoichiometric quantities and the solid fine-particle products obtained are transferred to a mechanical mixer in which the fine particles are agglomerated to granules with a bulk density of at least 400 g/l.

2. A process as claimed in claim 1, characterized in that, before granulation, the spray-neutralized powder is subjected to a treatment in a fluidized bed in which the powders may be dried and/or cooled, preferably cooled, or are first dried and then cooled.

3. A process as claimed in claim 1, characterized in that the powder-form products produced in the spray drying tower are further processed in the mechanical mixer without storage.

4. A process as claimed in any of claims 1 to 3, characterized in that granulation in the mixer is carried out at product temperatures of 30 to 80°C, preferably between 40 and 70°C.

5. A process as claimed in any of claims 1 to 4, characterized in that the spray-dried powder is granulated in the absence of liquid components.

6. A process as claimed in any of claims 1 to 5, characterized in that the spray-dried powder is granulated with solid added components.

7. A process as claimed in claim 6, characterized in that soaps, alkyl sulfates and/or fatty acid isethionates are used as solid added components in the granulation stage.

8. A process as claimed in any of claims 1 to 7, characterized in that fatty acids, alkylarylsulfonic acids, such as C₉₋₁₃ alkyl benzenesulfonic acid, α-sulfofatty acid esters and the sulfuric acid semiesters of optionally alkoxylated, more particularly ethoxylated, alcohols and fatty alcohols and/or sulfosuccinic acid are used as the anionic surfactants in their acid form.

9. A process as claimed in any of claims 1 to 8, characterized in that an anionic surfactant in its acid form or a mixture from the group of anionic surfactants in their acid form is used in combination with anionic, nonionic, amphoteric and/or cationic surfactants.

10. A process as claimed in any of claims 1 to 9, characterized in that, in the spray neutralization step, the ratio of the number of acidic groups to the number of alkaline groups is in the range from 1.1:1 to 0.8:1 and preferably in the range from 1:1 to 0.9:1.

11. A process as claimed in any of claims 1 to 10, characterized in that bulk densities of 400 to 600 g/l and particle size ranges where less than 5% by weight of the particles are smaller than 0.1 mm in diameter and at least 85% by weight of the particles are at most 1.6 mm in diameter are adjusted.

12. A process as claimed in any of claims 1 to 11, characterized in that surfactant granules containing more than 40% by weight, preferably 50 to 95% by weight and more preferably 80 to 90% by weight of anionic surfactants, preferably C₈₋₂₂ alkyl sulfates, more particularly C₁₂₋₁₈ alkyl sulfates, C₁₆₋₁₈ alkyl sulfates or cuts with relatively high proportions of C₁₂ and C₁₄ are produced.

## Revendications

1. Procédé de fabrication de granulés de tensioactifs par séchage par pulvérisation, dans lequel un tensioactif anionique ou plusieurs tensioactifs anioniques sous sa/leur forme acide et un composant alcalin aqueux hautement concentré sont soumis séparément à un milieu gazeux, sont réunis, neutralisés dans une buse à plusieurs constituants et sont pulvérisés à une pression élevée de gaz moteur dans la tour de séchage,
caractérisé en ce que
la jonction des composants acides et alcalins a lieu dans des quantités à peu près stoechiométriques et les produits obtenus solides, finement divisés sont transformés dans un mélangeur opérant mécaniquement, dans lequel les particules fines sont agglomérées en granulés ayant une densité apparente d'au moins 400 g/l.

2. Procédé selon la revendication 1,
caractérisé en ce que
la poudre neutralisée par pulvérisation est soumise avant la granulation à un traitement dans une couche fluidisée, dans lequel la poudre peut être séchée et/ou refroidie, de préférence être refroidie ou être séchée d'abord et ensuite refroidie.

3. Procédé selon la revendication 1,
caractérisé en ce que
les produits pulvérulents fabriqués dans la chambre de pulvérisation sont traités à nouveau sans stockage intermédiaire dans le mélangeur opérant mécaniquement.

4. Procédé selon une des revendications 1 à 3,
caractérisé en ce que
la granulation est exécutée dans le mélangeur à des températures de produit comprises entre 30 et 80°C, de préférence entre 40 et 70°C.

5. Procédé selon une des revendications 1 à 4,
caractérisé en ce que
la granulation des poudres séchées par pulvérisation a lieu sans addition de composants liquides.

6. Procédé selon une des revendications 1 à 5,
caractérisé en ce que
la granulation des poudres séchées par pulvérisation a lieu avec des composants d'addition solides.

7. Procédé selon la revendication 6,
caractérisé en ce qu'
on utilise comme composants d'addition solides des savons, des sulfates d'alkyle et/ou des iséthionates d'acide gras dans l'étape de granulation.

8. Procédé selon une des revendications 1 à 7,
caractérisé en ce qu'
on utilise comme tensioactifs anioniques sous leur forme acide des acides gras, des acides d'aryle d'alkyle sulfoniques comme l'acide benzène sulfonique d'alkyle en C₉-C₁₃, des esters d'acide gras α-sulfonés ainsi que les semi-esters d'acide sulfurique d'alcools et d'alcools gras éventuellement alcoxylés, en particulier éthoxylés et/ou de l'acide sulfosuccinique.

9. Procédé selon une des revendications 1 à 8,
caractérisé en ce qu'
on utilise un tensioactif anionique sous sa forme acide ou un mélange du groupe des tensioactifs anioniques sous leur forme acide en combinaison avec des tensioactifs anioniques, non ioniques, amphotères et/ou cationiques.

10. Procédé selon une des revendications 1 à 9,
caractérisé en ce que
lors de la neutralisation par pulvérisation le rapport du nombre des groupes acides aux groupes alcalins se situe dans le domaine de 1,1:1 à 0,8:1, de préférence de 1:1 à 0,9:1.

11. Procédé selon une des revendications 1 à 10,
caractérisé en ce qu'
on ajuste des densités apparentes de 400 à 600 g/l et des domaines granulométriques, dans lesquels moins de 5 % en poids comportent un diamètre de particules inférieur à 0,1 mm et au moins 85 % en poids ont un diamètre de particules maximum de 1,6 mm.

12. Procédé selon une des revendications 1 à 11,
caractérisé en ce qu'
on fabrique des granulés tensioactifs, qui comprennent plus de 40 % en poids, de préférence de 50 à 95 % en poids et en particulier de 80 à 90 % en poids de tensioactifs anioniques, de préférence des sulfates d'alkyle en C₈-C₂₂, en particulier des sulfates d'alkyle en C₁₂-C₁₈, des sulfates d'alkyle en C₁₆-C₁₈ ou des coupes avec des proportions plus élevées de C₁₂ et de C₁₄.
